# NEUE EUROPÄISCHE PATENTSCHRIFT

(11) **EP 0 857 800 B2**
(45) Veröffentlichungstag und Bekanntmachung des Hinweises auf die Entscheidung über den Einspruch: **26.12.2007**
(45) Hinweis auf die Patenterteilung: 14.04.2004
(21) Anmeldenummer: 98100579.6
(22) Anmeldetag: 15.01.1998
(51) Int. Cl.: D04B 1/24

(54) **Verfahren zur Herstellung eines mit Ärmeln versehenen Kleidungsstücks auf einer Zweibett-Flachstrickmaschine**
Method for manufacturing a garment provided with arms on a double bed flat knitting machine
Procédé pour la fabrication d'une pièce de vêtement pourvue de bras dans un métier à tricoter rectiligne à deux fontures

(30) Priorität: 07.02.1997 DE 19704646
(43) Veröffentlichungstag der Anmeldung: 12.08.1998
(73) Patentinhaber: H. Stoll GmbH & Co., 72760 Reutlingen (DE)
(72) Erfinder: Nonnenmacher, Thomas, 72124 Pliezhausen (DE); Schmidt, Henning, 72770 Reutlingen (DE); Schwenk, Jürgen, 72379 Hechingen (DE); Ulmer, Achim, 72532 Gomadingen (DE)
(74) Vertreter: Möbus, Daniela

(56) Entgegenhaltungen:
- EP-A- 0 470 789
- EP-A- 0 533 612
- DE-A- 4 439 395
- GB-A- 1 183 574
- GB-A- 1 265 308
- JP-B- 3 075 656
- US-A- 3 664 156
- US-A- 3 668 898
- US-A- 3 695 063
- US-A- 5 214 941

## Beschreibung

Die Erfindung betrifft verschiedene Verfahren zur Herstellung eines mit Ärmeln versehenen Kleidungsstückes auf einer Zweibett-Flachstrickmaschine als Komplettgestrick. Hierbei werden die Ärmel und das Rumpfteil des Kleidungsstückes zunächst mit separaten Fadenführern als schlauchförmige Gestricke hergestellt und anschließend zu einem einheitlichen Gestrick verbunden. Für die Gestaltung des Ärmeleinsatzes gibt es unterschiedliche Möglichkeiten, die jeweils das Aussehen des Kleidungsstückes deutlich beeinflussen (US-A-3 668 898). Vorliegende Erfindung betrifft zwei verschiedene Verfahren zur Herstellung unterschiedlicher Ärmeleinsätze, nämlich eines schräg eingesetzten Ärmels mit schräg zur Schulter verlaufendem Verbindungsbereich zwischen Ärmel und Rumpfteil sowie eines Raglanärmels. Die einzelnen Verfahrensschritte sind den Ansprüchen 1 bis 2 zu entnehmen. Allen zwei Verfahren ist gemeinsam, daß jeweils die den mit einer Masche besetzten Nadeln des einen Nadelbettes gegenüberliegenden Nadeln des anderen Nadelbettes nicht mit Maschen besetzt sind und daß nach Anbindung der Ärmel an das Rumpfteil die Ärmelanbindung und die Fertigstellung des Rumpfteiles mit einem einzigen Fadenführer erfolgt. Der Vorteil der zwei Verfahren liegt in den wenigen für die Durchführung der Minderungen notwendigen Umhängeoperationen.

Nachfolgend werden die zwei unterschiedlichen Verfahren anhand von in der Zeichnung dargestellten Ausführungsbeispielen näher erläutert.

Es zeigen:
- Fig. 1: eine schematische Ansicht eines Pullovers mit schräg zur Schulter verlaufendem Verbindungsbereich zwischen Ärmeln und Rumpfteil;
- Fig. 2: einen Maschenverlauf zur Illustration der Verbindung der Ärmel mit dem Rumpfteil des Pullovers nach Fig. 1;
- Fig. 3: eine schematische Ansicht eines Pullovers mit Raglanärmeln;
- Fig. 4: einen Maschenverlauf zur Illustration der Verbindung der Ärmel mit dem Rumpfteil des Pullovers nach Fig. 3.

Fig. 1 zeigt einen Pullover 20 mit einem Rumpfteil 22 und zwei Ärmeln 23 und 24, wobei die Verbindungsbereiche 25 und 26 zwischen den Ärmeln 23 und 24 und dem Rumpfteil 22 schräg zu den Schultern 27 und 28 des Pullovers 20 verlaufen.

In Fig. 2 ist anhand eines Maschenverlaufes ein erfindungsgemäßes Verfahren zur Herstellung einer solchen schräg verlaufenden Verbindung zwischen den Ärmeln 23 und 24 und dem Rumpfteil 22 eines Pullovers gezeigt. Auch hier werden wieder sämtliche Maschenreihen auf dem vorderen und hinteren Nadelbett mit demselben Fadenführer gestrickt. Die Formgebung des aus Rumpfteil und angehängten Ärmeln bestehenden Schlauchgestrickes wird durch Mindervorgänge erreicht. In den Reihen 3 bis 5 erfolgt ein Mindervorgang des Rumpfteiles und in den Reihen 10 bis 12, 17 bis 19 und 24 und 26 ein Mindervorgang der Ärmel. Die Anzahl der zwischen den Mindervorgängen gestrickten Maschenreihen kann je nach Formgebung des Pullovers variieren; dies gilt auch für die Anzahl der pro Schritt geminderten Maschen, denn hiervon hängt die Schräge des Verbindungsbereiches zwischen Rumpfteil und Ärmeln ab. Im in Fig. 4 dargestellten Beispiel ist das Verhältnis der Anzahl der Rumpfteilminderungen zur Anzahl der Ärmelminderungen 1 : 3. Je höher der Anteil an Ärmelminderungen ist, desto steiler verläuft der Verbindungsbereich zwischen den Ärmeln und dem Rumpfteil.

In Reihe 1 wird mit einem ersten Stricksystem in Schlittenrichtung von links nach rechts mit den Nadeln A2 bis A33 eine Maschenreihe auf dem vorderen Nadelbett gebildet, bevor in Reihe 2 in entgegengesetzter Schlittenrichtung und mit den Nadeln b32 bis b1 auf dem hinteren Nadelbett eine Maschenreihe gebildet wird. Zur Minderung der Maschenanzahl des Rumpfteiles werden anschließend in Reihe 3 die Maschen A2 bis A13 vom vorderen Nadelbett auf das hintere Nadelbett und die Maschen b21 bis b32 vom hinteren Nadelbett auf das vordere Nadelbett umgehängt. In Reihe 4 werden nach einem Nadelbettenversatz sämtliche auf dem hinteren Nadelbett hängenden Maschen im Bereich der Nadeln b1 bis b12 und a2 bis a13 auf die Nadeln B3 bis B14 und A4 bis A15 umgehängt. Ebenso werden sämtliche Maschen auf dem vorderen Nadelbett im Bereich der Nadeln B21 bis B32 und A22 bis A33 auf die Nadeln b19 bis b30 und a20 bis a31 des hinteren Nadelbettes umgehängt. Nach Rückversatz der Nadelbetten werden die zum Rückenteil des Schlauchgestrickes gehörenden Maschen auf den Nadeln B3 bis B14 vom vorderen Nadelbett auf die Nadeln b3 bis b14 des hinteren Nadelbettes umgehängt und die zum Vorderteil des Schlauchgestrickes gehörenden Maschen auf den Nadeln a22 bis a31 des hinteren Nadelbettes auf die Nadeln A22 bis A31 des vorderen Nadelbettes umgehängt. Damit ist der Mindervorgang für das Rumpfteil abgeschlossen. Anschließend werden in den Reihen 6 bis 9 jeweils zwei Maschenreihen auf dem vorderen Nadelbett mit den Nadeln A4 bis A31 und auf dem hinteren Nadelbett mit den Nadeln b3 bis b30 gestrickt. Anschließend beginnt ab Reihe 10 ein erster Mindervorgang für die beiden Ärmel. Hierzu werden die Maschen in den Nadeln A4 bis A11 des vorderen Nadelbettes in die Nadeln a4 bis a11 des hinteren Nadelbettes und die Maschen in den Nadeln b23 bis b30 des hinteren Nadelbettes in die Nadeln B23 bis B30 des vorderen Nadelbettes umgehängt. In Reihe 11 werden nach einem Nadelbettenversatz die Maschen der Nadeln b3 bis b10 und a4 bis a11 des hinteren Nadelbettes in die Nadeln B5 bis B12 und A6 bis A13 des vorderen Nadelbettes umgehängt und die Maschen in den Nadeln B23 bis B30 und A24 bis A31 des vorderen Nadelbettes in die Nadeln b21 bis b28 und a22 bis a29 des hinteren Nadelbettes übertragen. In Reihe 12 werden die zum Rückenteil des Gestrickes gehörenden Maschen der Nadeln B5 bis B12 des vorderen Nadelbettes in die Nadeln b5 bis b12 des hinteren Nadelbettes und die zum Vorderteil des Gestrickes gehörenden Maschen der Nadeln a22 bis a29 des hinteren Nadelbettes in die Nadeln A22 bis A29 des vorderen Nadelbettes umgehängt. In den Reihen 13 bis 16 werden dann jeweils zwei Maschenreihen mit den Nadeln A6 bis A29 des vorderen Nadelbettes und den Nadeln b5 bis b28 des hinteren Nadelbettes gebildet. Ab Reihe 17 beginnt ein neuer Minderungsvorgang für die Ärmel. Hierzu werden die Maschen der Nadeln A6 bis A11 des vorderen Nadelbettes in die Nadeln a6 bis a11 des hinteren Nadelbettes und die Maschen in den Nadeln b23 bis b28 des hinteren Nadelbettes in die Nadeln B23 bis B28 des vorderen Nadelbettes umgehängt. Anschließend werden in Reihe 18 nach einem Nadelbettenversatz die Maschen der Nadeln b5 bis b10 und a6 bis a11 des hinteren Nadelbettes in die Nadeln B7 bis B12 und A8 bis A13 des vorderen Nadelbettes und die Maschen der Nadeln B23 bis B28 und A24 bis A29 des vorderen Nadelbettes in die Nadeln b21 bis b26 und a22 bis a27 umgehängt. Anschließend erfolgt in Reihe 19 ein Zurückhängen der Rückenteilmaschen aus den Nadeln B7 bis B12 des vorderen Nadelbettes in die Nadeln b7 bis b12 des hinteren Nadelbettes sowie der zum Vorderteil gehörenden Maschen der Nadeln a22 bis a27 vom hinteren Nadelbett in die Nadeln A22 bis A27 des vorderen Nadelbettes. In den Reihen 20 bis 23 werden wieder jeweils zwei Maschenreihen mit den Nadeln A8 bis A27 des vorderen Nadelbettes und b7 bis b26 des hinteren Nadelbettes gebildet, bevor sich in den Reihen 24 bis 26 erneut ein Minderungsvorgang für die Ärmel anschließt. Hierzu werden in Reihe 24 die Maschen der Nadeln A8 bis A11 des vorderen Nadelbettes in die Nadeln a8 bis a11 des hinteren Nadelbettes und die Maschen der Nadeln b23 bis b26 des hinteren Nadelbettes in die Nadeln B23 bis B26 des vorderen Nadelbettes umgehängt. In Reihe 25 werden nach einem Nadelbettenversatz die Maschen auf den Nadeln b7 bis b10 und a8 bis a11 des hinteren Nadelbettes auf die Nadeln B9 bis B12 und A10 bis A13 des vorderen Nadelbettes sowie die Maschen in den Nadeln B23 bis B26 und A24 bis A27 des vorderen Nadelbettes in die Nadeln b21 bis b24 und a22 bis a25 umgehängt. Anschließend erfolgt in Reihe 26 ein Zurückhängen der Rückenteilmaschen aus den Nadeln B9 bis B12 des vorderen Nadelbettes in die Nadeln b9 bis b12 des hinteren Nadelbettes und ein Zurückhängen der Vorderteilmaschen aus den Nadeln a22 bis a25 des hinteren Nadelbettes in die Nadeln A22 bis A25 des vorderen Nadelbettes. Anschließend können die Schritte der Reihen 1 bis 26 solange wiederholt werden, bis die Ärmel vollständig an das Rumpfteil angebunden sind.

Fig. 3 zeigt eine zweite Version eines Pullovers 30, der von einem Rumpfteil 32 und zwei Raglanärmeln 33 und 34 gebildet wird. Die Verbindungsbereiche 35 und 36 der Ärmel 33 und 34 mit dem Rumpfteil 32 verlaufen schräg von den Ärmelunterseiten bis zum Halsabschluß 37 des Pullovers 30. Ein Strickverfahren zur Erzeugung solcher Raglanverbindungsbereiche 35 und 36 ist in Fig. 4 dargestellt. Auch hier wird die Verbindung durch Mindervorgänge am Rumpfteil und an den Ärmeln erzielt. In den Reihen 3 bis 5 erfolgt dabei eine Minderung der Maschenzahl des Rumpfteiles und in den Reihen 8 bis 10 ein Mindervorgang der Ärmel. Die zwischen den Mindervorgängen gestrickten Reihen können je nach Schnitt des Pullovers in der Anzahl variieren. Dies gilt auch für die Anzahl der pro Schritt geminderten Maschen. Je größer der Unterschied in der Anzahl der geminderten Maschen zwischen dem Rumpfteil und den Ärmeln ist, desto breiter wird der Minderbereich.

In Reihe 1 wird mit einem ersten Stricksystem in Schlittenrichtung von links nach rechts mit den Nadeln A2 bis A33 eine Maschenreihe über beide Ärmel und das Rumpfteil auf dem vorderen Nadelbett gebildet. Anschließend wird in Reihe 2 in entgegengesetzter Schlittenrichtung mit den Nadeln b32 bis b1 auf dem hinteren Nadelbett eine Maschenreihe ebenfalls über beide Ärmel und das Rumpfteil gestrickt und mit einem weiteren Stricksystem in Reihe 3 Maschen der Nadeln A2 bis A8 des vorderen Nadelbettes in die Nadeln a2 bis a8 des hinteren Nadelbettes sowie die Maschen der Nadeln b26 bis b32 des hinteren Nadelbettes in die Nadeln 826 bis B32 des vorderen Nadelbettes umgehängt. In Reihe 4 werden nach einem Nadelbettenversatz die Maschen der Nadeln b1 bis b7 und a2 bis a8 des hinteren Nadelbettes in die Nadeln B3 bis 89 und A4 bis A10 des vorderen Nadelbettes und die Maschen B26 bis B32 und A27 bis A33 des' vorderen Nadelbettes in die Nadeln b24 bis b30 und a25 bis a31 des hinteren Nadelbettes umgehängt. Anschließend erfolgt in Reihe 5 ein Zurückhängen der Maschen der Nadeln B3 bis B9 des vorderen Nadelbettes in die Nadeln b3 bis b9 des hinteren Nadelbettes und ein Umhängen der Maschen der Nadeln a25 bis a31 des hinteren Nadelbettes auf die Nadeln A25 bis A31 auf dem vorderen Nadelbett. Nach dieser Minderung des Rumpfteiles wird in den Reihen 6 und 7 jeweils eine Maschenreihe mit den Nadeln A4 bis A31 des vorderen Nadelbettes und mit den Nadeln b3 bis b30 des hinteren Nadelbettes jeweils über beide Ärmel und das Rumpfteil gebildet. Anschließend werden in Reihe 8 zur Minderung der Ärmel die Maschen der Nadeln A4 bis A6 des vorderen Nadelbettes auf die Nadeln a4 bis a6 des hinteren Nadelbettes und die Maschen der Nadeln b28 bis b30 des hinteren Nadelbettes auf die Nadeln B28 bis B30 des vorderen Nadelbettes umgehängt. Dann werden in Reihe 9 nach einem Nadelbettenversatz die Maschen der Nadeln b3 bis b5 und a4 bis a6 in die Nadeln B5 bis B7 und A6 bis A8 des vorderen Nadelbettes und die Maschen der Nadeln B28 bis B30 und A29 bis A31 des vorderen Nadelbettes in die Nadeln b26 bis b28 und a27 bis a29 des hinteren Nadelbettes umgehängt. In Reihe 10 erfolgt ein Rückhängen der Maschen der Nadeln B5 bis B7 des vorderen Nadelbettes in die Nadeln b5 bis b7 des hinteren Nadelbettes und die Maschen der Nadeln a27 bis a29 des hinteren Nadelbettes in die Nadeln A27 bis A29 des vorderen Nadelbettes. Die Schritte der Reihen 1 bis 10 werden anschließend solange wiederholt, bis die Ärmel vollständig mit dem Rumpfteil verbunden sind.

## Patentansprüche

1. Verfahren zur Herstellung eines mit Ärmeln versehenen Kleidungsstückes auf einer Zweibett-Flachstrickmaschine als Komplettgestrick, bei dem der Verbindungsbereich (25, 26) zwischen Ärmeln (23, 24) und Rumpfteil (22) schräg zur Schulter (27, 28) verläuft und bei dem Ärmel (23, 24) und Rumpfteil (22) zunächst mit separaten Fadenführern als schlauchförmige Gestricke gefertigt werden und wobei jeweils die den mit einer Masche besetzten Nadeln des einen Nadelbettes gegenüberliegenden Nadeln des anderen Nadelbettes nicht mit Maschen besetzt sind, **dadurch gekennzeichnet, daß** zur Anbindung der Ärmel (23, 24) an das Rumpfteil (22) mit einem Fadenführer folgende Schritte durchgeführt werden:
a) in einer ersten Schlittenrichtung z. B. von links nach rechts Stricken einer Maschenreihe auf dem vorderen Nadelbett im Bereich beider Ärmel und des Rumpfteiles und anschließend in entgegengesetzter Schlittenrichtung auf dem hinteren Nadelbett Stricken einer Maschenreihe im Bereich beider Ärmel und des Rumpfteiles;
b) zur Minderung der Maschenzahl des Rumpfteiles Übertragung der Maschen (A2 bis A13) des Vorderteiles des linken Ärmels und der Maschen im linken Randbereich des Rumpfteiles vom vorderen auf das hintere Nadelbett und der Maschen (b21 bis b32) des Rückenteiles des rechten Ärmels und der Maschen im rechten Randbereich des Rumpfteiles vom hinteren Nadelbett auf das vordere Nadelbett;
c) anschließend nach einem Nadelbettenversatz Umhängen aller Maschen (b1 bis b12, a2 bis a13) im Bereich des linken Ärmels und linken Randes des Rumpfteiles vom hinteren auf das vordere Nadelbett und aller Maschen (B21 bis B32, A22 bis A33) im Bereich des rechten Ärmels und rechten Randes des Rumpfteiles vom vorderen auf das hintere Nadelbett;
d) nach Rückversatz der Nadelbetten Zurückhängen der Maschen (B3 bis B14) des Rückenteiles des linken Ärmels und des linken Randbereiches des Rumpfteiles vom vorderen Nadelbett auf das hintere Nadelbett und der Maschen (a22 bis a31) des Vorderteiles des rechten Ärmels und rechten Randbereiches des Rumpfteiles vom hinteren auf das vordere Nadelbett;
e) Stricken jeweils einer oder mehrerer Maschenreihen auf dem vorderen und hinteren Nadelbett im Bereich beider Ärmel und des geminderten Rumpfteiles;
f) zur Minderung der Maschenzahl der Ärmel Umhängen von Maschen (A4 bis A11) des Vorderteiles des linken Ärmels vom vorderen auf das hintere Nadelbett und Umhängen von Maschen (b23 bis b30) des Rückenteiles des rechten Ärmels vom hinteren Nadelbett auf das vordere Nadelbett;
g) nach einem Nadelbettenversatz Umhängen aller Maschen des linken und rechten Ärmels (b3 bis b10, a4 bis a11; B23 bis 830, A24 bis A31) vom hinteren auf das vordere Nadelbett bzw. vom vorderen auf das hintere Nadelbett;
h) nach Rückversatz der Nadelbetten Zurückhängen der Maschen (B5 bis B12) des Rückenteiles des linken Ärmels und des linken Randbereiches des Rumpfteiles vom vorderen auf das hintere Nadelbett und Zurückhängen der Maschen (a22 bis a29) des Vorderteiles des rechten Ärmels und des rechten Randbereiches des Rumpfteiles vom hinteren Nadelbett auf das vordere Nadelbett;
i) ein- oder mehrmalige Wiederholung der Schritte e) bis' h), bevor die Schritte b) bis d) zur Minderung der Maschenzahl des Rumpfteiles wiederholt werden;
j) Wiederholung der Schritte b) bis i), bis die Ärmel vollständig mit dem Rumpfteil verbunden sind.

2. Verfahren zur Herstellung eines mit Raglanärmeln versehenen Kleidungsstückes auf einer Zweibett-Flachstrickmaschine als Komplettgestrick, bei dem die Ärmel und das Rumpfteil zunächst mit separaten Fadenführern als schlauchförmige Gestricke gefertigt werden und bei dem jeweils die den mit einer Masche besetzten Nadeln des einen Nadelbettes gegenüberliegenden Nadeln des anderen Nadelbettes nicht mit Maschen besetzt sind, **dadurch gekennzeichnet, daß** zur Anbindung der Ärmel (33, 34) an das Rumpfteil (32) mit einem Fadenführer folgende Schritte durchgeführt werden:
a) zunächst Stricken jeweils einer Maschenreihe auf dem vorderen und hinteren Nadelbett im Bereich beider Ärmel und des Rumpfteiles;
b) zur Minderung der Maschenzahl des Rumpfteiles Umhängen von Maschen des Vorderteiles des linken Ärmels (A2 bis A6) und des linken Randbereiches des Rumpfteiles (A7, A8) vom vorderen Nadelbett auf das hintere Nadelbett und Umhängen von Maschen des Rückenteiles des rechten Ärmels (b28 bis b32) und des rechten Randbereiches des Rumpfteiles (b26, b27) vom hinteren auf das vordere Nadelbett;
c) anschließend nach einem Nadelbettenversatz Umhängen aller Maschen (b1 bis b7, a2 bis a8) im Bereich des linken Ärmels und des linken Randbereiches des Rumpfteiles vom hinteren auf das vordere Nadelbett und aller Maschen (B26 bis B32, A27 bis A33) des rechten Ärmels und des rechten Randbereiches des Rumpfteiles vom vorderen auf das hintere Nadelbett;
d) nach Rückversatz der Nadelbetten Zurückhängen der Maschen (B3 bis B9) des Rückenteiles des linken Ärmels und linken Randbereiches des Rumpfteiles vom vorderen auf das hintere Nadelbett und der Maschen (a25 bis a31) des Vorderteiles des rechten Ärmels und rechten Randbereiches des Rumpfteiles vom hinteren auf das vordere Nadelbett;
e) Stricken jeweils einer oder mehrerer Maschenreihen auf dem vorderen und hinteren Nadelbett im Bereich beider Ärmel und des Rumpfteiles;
f) zur Minderung der Maschenzahl der Ärmel Umhängen von Maschen (A4 bis A6) des Vorderteiles des linken Ärmels vom vorderen auf das hintere Nadelbett und Umhängen von Maschen (b28 bis b30) des Rückenteiles des rechten Ärmels vom hinteren auf das vordere Nadelbett;
g) nach einem Nadelbettenversatz Umhängen aller Maschen (b3 bis b5, a4 bis a6) im Bereich des linken Ärmels vom hinteren auf das vordere Nadelbett und aller Maschen (B28 bis B30, A29 bis A31) im Bereich des rechten Ärmels vom vorderen auf das hintere Nadelbett;
h) nach Rückversatz der Nadelbetten Zurückhängen der Maschen (B5 bis B7) des Rückenteiles des linken Ärmels und des linken Randbereiches des Rumpfteiles vom vorderen auf das hintere Nadelbett und der Maschen (a27 bis a29) des Vorderteiles des rechten Ärmels und des rechten Randbereiches des Rumpfteiles vom hinteren auf das vordere Nadelbett;
i) Wiederholung der Schritte b) bis h), bis die Ärmelvollständig mit dem Rumpfteil verbunden sind.

## Claims

1. Method of producing a garment providing sleeves as a complete knitted fabric on a two bed flat knitting machine, in which the connecting region (25, 26) runs diagonally between the sleeves (23, 24) and the body part (22) to the shoulder (27, 28), and in which the sleeves (23, 24) and the body part (22) are first made as tubular knitted fabrics with separated guide feeds and whereby each of the needles of the one needle bed occupied with a stitch opposing the needles of the other needle bed are not occupied with stitches, **characterised in that** to link the sleeves (23, 24) to the body part (22) with a guide feed, the following steps must be carried out:
a) In a first direction of motion of the carriage e.g. from left to right, knit a course in the front needle bed in the region of both sleeves and the body part and subsequently in the opposing direction of motion of the carriage in the rear needle bed knit a course in the region of both sleeves and the body part;
b) To reduce the number of stitches in the body part, transfer the stitches (A2 to A13) in the front part of the left sleeve and transfer the stitches in the left lateral region of the body part from the front to the rear needle bed and transfer the stitches (b21 to b32) in the rear part of the right sleeve and transfer the stitches in the right lateral region of the body part from the rear needle bed into the front needle bed;
c) Subsequently, following offset of the needle beds, transfer all stitches (b1 to b12, a2 to a13) in the region of the left sleeve and left edge of the body part from the rear to the front needle bed and transfer all stitches (B21 to B32, A22 to A33) in the region of the right sleeve and right side of the body part from the front into the rear needle bed;
d) Following back-offset of the needle beds, back-transfer the stitches (B3 to B14) in the rear part of the left sleeve and in the left lateral region of the body part from the front needle bed to the rear needle bed and back-transfer the stitches (a22 to a31) in the front part of the right sleeve and right lateral region of the body part from the rear into the front needle bed;
e) Knit one or several courses respectively in the front and rear needle bed in the region of both sleeves and the reduced body part;
f) To reduce the number of switches in the sleeves, transfer the stitches (A4 to A11) in the front part of the left sleeve from the front to the rear needle bed and transfer the stitches (b23 to b30) in the rear part of the right sleeve from the rear needle bed into the front needle bed;
g) Following offset of the needle beds, transfer all stitches in the left and right sleeve (b3 to b10, a4 to a11; B23 to B30, A24 to A31) from the rear into the front needle bed or from the front into the rear needle bed;
h) Following offset of the needle beds-transfer the stitches (B5 to B12) in the 3 rear part of the left sleeve and the left lateral region of the body part from the front into the rear needle bed and back-transfer the stitches (a22 to a29) in the front part of the right sleeve and the right lateral region of the body part from the rear needle bed into the front needle bed;
i) Repeat steps e) to h) once or several times, before steps b) to d) are repeated to reduce the number of stitches in the body part;
j) Repeat steps b) to i) until the sleeves are completely connected to the body part.

2. Method of producing a garment providing raglan sleeves as a complete knitted fabric or a two bed flat knitting machine, in which the sleeves and the body part are first made as tubular knitted fabrics with separated guide feeds and in which each cf the needles of the one needle bed occupied with a stitch opposing the needles of the other needle bed are not occupied with stitches, **characterised in that** to link the sleeves (33, 34) to the body part (32) with a guide feed, the following steps must be carried out:
a) First knit one course respectively in the front and rear needle bed in the region of both sleeves and the body part;
b) To reduce the number of stitches in the body part, transfer the stitches in the front part of the left sleeve (A2 to A6) and the left lateral region of the body part (A7, A8) from the front needle bed into the rear needle bed and transfer the stitches in the rear part of the right sleeve (b28 to b32) and the right lateral region of the body part (b26, b27) from the rear into the front needle bed;
c) Subsequently, following offset of the needle beds, transfer all stitches (b1 to b7, a2 to a8) in the region of the left sleeve and in the left lateral region of the body part from the rear into the front needle bed and transfer all stitches (B26 to B32, A27 to A33) in the richt sleeve and the right lateral region of the body part from the front into the rear needle bed;
d) Following back-offset of the needle beds, back-transfer the stitches (B3 to B9) in the rear part of the left sleeve and lef: lateral region of the body part from the front into the rear needle bed and back-transfer the stitches (a25 to a31) in the front part of the right s..eeve and right lateral region of the body part from the rear into the front needle bed;
e) Knit one or several courses respectively in the front and rear needle bed in the region of both sleeves and the body part;
f) To reduce the number of stitches in the sleeves, transfer the stitches (A4 to A6) in the front part of the left sleeve from the front into the rear needle bed and transfer the stitches (b28 to b30) in the rear part in the right sleeve from the rear into the front needle bed;
g) Following offset of the needle beds, transfer all stitches (b3 to b5, a4 to a 5) in the region of the left sleeve from the rear into the front needle bed and transfer all stitches (B28 to B30, A29 to A31) in the region of the right sleeve from the front into the rear needle bed;
h) Following back-offset of the needle beds, back-transfer the stitches (B5 to B7) in the rear part of the left sleeve and the left lateral region of the body part from the front into the rear needle bed and back-transfer the switches (a27 to a 29 (in the front part of the right sleeve and the right lateral region of the body part from the rear into the front needle bed;
i) Repeat steps b) to h), intil the sleeves are completely connected to the body part.

## Revendications

1. Procédé pour fabriquer sur une machine à tricoter rectiligne à deux fontures un vêtement muni de manches en tant que tricot complet, selon lequel la zone d'assemblage (25, 26) entre les manches (23, 24) et la partie du tronc (22) s'étend de biais par rapport à l'épaule (27, 28) et selon lequel les manches (23, 24) et la partie du tronc (22) sont fabriquées d'abord en tant que tricots tubulaires à l'aide de guide-fil séparés et selon lequel à chaque fois les aiguilles - situées en face des aiguilles de l'une des fontures occupées par une maille - de l'autre fonture ne sont pas occupées par des mailles, **caractérisé en ce que** pour assembler les manches (23, 24) à la partie du tronc (22) à l'aide d'un guide-fil on exécute les étapes suivantes :
a) dans une première direction de chariot, on tricote par exemple de gauche à droite un rang de mailles sur la fonture avant dans la zone de chaque manche et de la partie du tronc puis en direction de chariot opposée on tricote sur la fonture arrière un rang de mailles dans la zone de chaque manche et de la partie du tronc ;
b) pour diminuer le nombre de mailles de la partie du tronc, on transporte les mailles (A2 à A13) de la partie avant de la manche gauche et les mailles situées dans la zone de bord gauche de la partie du tronc depuis la fonture avant sur la fonture arrière et les mailles (b21 à b32) de la partie arrière de la manche droite et les mailles situées dans la zone de bord droite de la partie du tronc depuis la fonture arrière sur la fonture avant ;
c) puis, après avoir décalé les fontures, on déplace toutes les mailles (b1 à b12, a2 à a13) situées dans la zone de la manche gauche et du bord gauche de la partie du tronc depuis la fonture arrière sur la fonture avant et toutes les mailles (B21 à B32, A22 à A33) situées dans la zone de la manche droite et du bord droit de la partie du tronc depuis la fonture avant sur la fonture arrière ;
d) après avoir décalé les fontures vers l'arrière, on replace les mailles (B3 à B14) de la partie arrière de la manche gauche et de la zone de bord gauche de la partie du tronc depuis la fonture avant sur la fonture arrière et les mailles (a22 à a31) de la partie avant de la manche droite et de la zone de bord droite de la partie du tronc depuis la fonture arrière sur la fonture avant ;
e) on tricote respectivement un ou plusieurs rangs de mailles sur la fonture avant et la fonture arrière dans la zone des deux manches et de la partie du tronc diminuée ;
f) pour diminuer le nombre de mailles des manches, on transporte des mailles (A4 à A11) de la partie avant de la manche gauche depuis la fonture avant sur la fonture arrière et on transporte des mailles (b23 à b30) de la partie arrière de la manche droite depuis la fonture arrière sur la fonture avant ;
g) après avoir décalé les fontures, on déplace toutes les mailles de la manche gauche et de la manche droite (b3 à b10, a4 à a11 ; B23 à B30, A24 à A31) depuis la fonture arrière sur la fonture avant ou depuis la fonture avant sur la fonture arrière ;
h) après avoir décalé les fontures vers l'arrière, on replace les mailles (B5 à B12) de la partie arrière de la manche gauche et de la zone de bord gauche de la partie du tronc depuis la fonture avant sur la fonture arrière et on replace les mailles (a22 à a29) de la partie avant de la manche droite et de la zone de bord droite de la partie du tronc depuis la fonture arrière sur la fonture avant ;
i) on répète une ou plusieurs fois les étapes e) à h) avant de répéter les étapes b) à d) destinées à diminuer le nombre de mailles de la partie du tronc;
j) on répète les étapes b) à i) jusqu'à ce que les manches soient entièrement assemblées à la partie du tronc.

2. Procédé pour fabriquer sur une machine à tricoter rectiligne à deux fontures un vêtement muni de manches raglan en tant que tricot complet, selon lequel les manches et la partie du tronc sont fabriquées d'abord en tant que tricots tubulaires à l'aide de guide-fil séparés et selon lequel à chaque fois les aiguilles - situées en face des aiguilles de l'une des fontures occupées par une maille - de l'autre fonture ne sont pas occupées par des mailles, **caractérisé en ce que** pour assembler les manches (33, 34) à la partie du tronc (32) à l'aide d'un guide-fil on exécute les étapes suivantes :
a) on tricote d'abord respectivement un rang de mailles sur la fonture avant et sur la fonture arrière dans la zone des deux manches et de la partie du tronc ;
b) pour diminuer le nombre de mailles de la partie du tronc, on déplace des mailles de la partie avant de la manche gauche (A2 à A6) et de la zone de bord gauche de la partie du tronc (A7, A8) depuis la fonture avant sur la fonture arrière et on déplace des mailles de la partie arrière de la manche droite (b28 à b32) et de la zone de bord droite de la partie du tronc (b26, b27) depuis la fonture arrière sur la fonture avant;
c) puis, après avoir décalé les fontures, on déplace toutes les mailles (b1 à b7, a2 à a8) situées dans la zone de la manche gauche et de la zone de bord gauche de la partie du tronc depuis la fonture arrière sur la fonture avant et toutes les mailles (B26 à B32, A27 à A33) de la manche droite et de la zone de bord droit de la partie du tronc depuis la fonture avant sur la fonture arrière ;
d) après avoir décalé les fontures vers l'arrière, on replace les mailles (B3 à B9) de la partie arrière de la manche gauche et de la zone de bord gauche de la partie du tronc depuis la fonture avant sur la fonture arrière et les mailles (a25 à a31) de la partie avant de la manche droite et de la zone de bord droite de la partie du tronc depuis la fonture arrière sur la fonture avant ;
e) on tricote respectivement un ou plusieurs rangs de mailles sur la fonture avant et sur la fonture arrière dans la zone des deux manches et de la partie du tronc ;
f) pour diminuer le nombre de mailles des manches, on déplace des mailles (A4 à A6) de la partie avant de la manche gauche depuis la fonture avant sur la fonture arrière et on déplace des mailles (b28 à b30) de la partie arrière de la manche droite depuis la fonture arrière sur la fonture avant ;
g) après avoir décalé les fontures, on déplace toutes les mailles (b3 à b5, a4 à a6) situées dans la zone de la manche gauche depuis la fonture arrière sur la fonture avant et toutes les mailles (B28 à B30, A29 à A31) situées dans la zone de la manche droite depuis la fonture avant sur la fonture arrière;
h) après avoir décalé les fontures vers l'arrière, on replace les mailles (B5 à B7) de la partie arrière de la manche gauche et de la zone de bord gauche de la partie du tronc depuis la fonture avant sur la fonture arrière et les mailles (a27 à a29) de la partie avant de la manche droite et de la zone de bord droite de la partie du tronc depuis la fonture arrière sur la fonture avant ;
i) on répète les étapes b) à h) jusqu'à ce que les manches soient entièrement assemblées à la partie du tronc.
